# EUROPÄISCHE PATENTSCHRIFT

(11) **EP 0 424 358 B1**
(45) Veröffentlichungstag und Bekanntmachung des Hinweises auf die Patenterteilung: **01.06.1994**
(21) Anmeldenummer: 90890286.9
(22) Anmeldetag: 22.10.1990
(51) Int. Cl.: F23L 3/00, F23L 13/00, F23N 3/00

(54) **Heizgerät mit einer Vorrichtung zur Steuerung des Durchsatzes der Verbrennungsluft**
Heating apparatus with a flow quantity control device for the flow of combustion air
Appareil de chauffage avec un dispositif de commande de la quantité de l'air de combustion

(30) Priorität: 20.10.1989 AT 2410/89
(43) Veröffentlichungstag der Anmeldung: 24.04.1991
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); Vaillant B.V., 1105 BJ Amsterdam (NL); Vaillant GmbH, 8953 Dietikon 1 (CH)
(72) Erfinder: Goebel, Peter, W-5632 Wermelskirchen (DE)
(74) Vertreter: Heim, Johann-Ludwig, Dipl.-Ing.

(56) Entgegenhaltungen:
- EP-A- 0 024 376
- EP-A- 0 291 583
- EP-A- 0 303 559
- GB-A- 886 349
- US-A- 4 262 608

## Beschreibung

Die Erfindung bezieht sich auf ein Heizgerät mit einer Vorrichtung gemäß dem einleitenden Teil des unabhängigen Patentanspruchs.

Aus der US-PS 4 262 608 ist ein solches Heizgerät bekanntgeworden, das einen Abgas- und einen Frischluftventilator aufweist, die beide von einem gemeinsamen Motor angetrieben sind. Eine konzentrische Führung des Abgas- und Zuluftrohres dient der Vorheizung der Verbrennungsluft. In der Zuluftführung und der Abgasleitung ist je eine luftstromgesteuerte Klappe vorhanden, um beide Wege abschließen zu können, wenn die Ventilatoren stillgesetzt sind.

Gegenüber diesem Stand der Technik liegt der Erfindung die Aufgabe zugrunde, eine günstigere raumsparendere Konstruktion für das Heizgerät zu schaffen, bei der eine Steuerung des Durchsatzes an Verbrennungsluft möglich ist.

Die Lösung der Aufgabe ist bei einer beim Heizgerät der eingangs näher bezeichneten Art möglich durch die im kennzeichnenden Teil des unabhängigen Patentanspruchs aufgenommenen Merkmale.

Hieraus resultiert der technische Fortschritt einer raumsparenden Konstruktion in Verbindung mit einer aktiven Steuerung des Durchsatzstromes an Verbrennungsluft.

Durch die GB-PS 886 349 ist es bekannt, die Zufuhr von Verbrennungsluft zu einem Brenner während seines Betriebs aktiv zu steuern. Dies geschieht dort allerdings durch eine Verbindung eines Ventilkörpers mit dem Motor als Gebläse.

Weitere Ausgestaltungen der Erfindung sind Gegenstand der Unteransprüche, und ein Ausführungsbeispiel der Erfindung ist in den Zeichnungen veranschaulicht und wird anschließend anhand dieser Zeichnungen erläutert.

Im einzelnen zeigen:
Figur 1 das Gerät mit der Vorrichtung in einem schematischen Vertikalschnitt,
Figur 2 a einen Schnitt durch das zugehörige Ventil in Betriebsstellung und
Figur 2 b einen Schnitt durch das zugehörige Ventil in Ruhestellung.

Der mit einem Gebläsebrenner 1 beheizte, oberhalb eines Brennraumes 2 angeordnete Wärmetauscher 3 eines Gerätes, zum Beispiel eines Wasserheizers, befindet sich innerhalb eines technisch dichten Gehäuses 21, dessen Decke mit 4 bezeichnet ist.

Diese Gehäusedecke 4 wird innerhalb einer Manschette 5 von einer an die Abgashaube 6 des Wärmetauschers 3 anschließenden Abgasführung 7 durchsetzt, die im Abgasstutzen 8 der Abgashaube 6 mittels einer Dichtung 9 dichtend gehalten wird.

Diese Dichtung 9 dichtet die Abgasführung 7 auch gegen die Wandung eines die Verbrennungsluft führenden Kanales 10 ab, der im oberen Teil des Gerätegehäuses unterhalb dessen Decke 4 verläuft und über die Manschette 5 mit Verbrennungsluft aus dem Aufstellungsraum des Gerätes oder einem Außenmaueranschluß gespeist wird. Dem Gebläsebrenner 1 wird die Verbrennungsluft aus diesem Kanal 10 mittels eines nicht dargestellten Gebläses über die Gemischverteilerkammer 11 und den Anschluß 12 zugeführt. Der Austritt der Verbrennungsluft (Raumluft oder Frischluft) aus dem Kanal 10 erfolgt über die Ausnehmung 13 der Wandung dieses Kanales 10, die mittels eines zu dieser Ausnehmung 13 koaxialen kegelförmigen Ventilkörpers 14 phasenweise verschließbar ist. Die über diese Ausnehmung 13 in das Gerätegehäuse eintretende Verbrennungsluft gelangt über das Gebläse in die Gemischverteilerkammer 11, wird jedoch vorher in dem zwischen der Manschette 5 und der Ausnehmung 13 angerodneten Staubfilter 15 gereinigt.

Ferner ist im Bereich des Kanals 10 ein Differenzdruckwächter 16 angeordnet, der die Einhaltung der für den einwandfreien Betrieb des Gerätes erforderlichen Druckverhältnisse überwacht.

Zur Steuerung des in bezug zur Ausnehmung 13 axial beweglich gelagerten Ventilkörpers 14 dient gemäß Figur 2 ein Gleichstrommagnet 18, der gegen die Wirkung der den Ventilkörper 14 beeinflussenden Verschließfeder 17 erregbar und mittels einer Halterung 19 an der Gehäusedecke 4 befestigt ist.

Die jeweilige Endlage beziehungsweise der Betriebszustand kann durch ein beliebiges Überwachungselement erkannt und gesteuert werden, zum Beispiel durch einen Mikroschalter. Ebenso kann ein Differenzdruckwächter 16 (Figur 1) erst bei Erreichen eines bestimmten Unterdrucks durch das Gebläse die Gleichstromspule 18 erregen, dies aber stets in Abhängigkeit vom Betriebszustand des Gerätes.

Die Funktion der Vorrichtung ergibt sich aus deren oben geschildertem Aufbau wie folgt:

In Betriebspausen wird der kegelförmige Ventilkörper 14 von seiner Verschließfeder 17 auf den von der Ausnehmung 13 gebildeten Ventilsitz 13 gedrückt, verschließt oder (stufenlos) drosselt den Verbrennungsluftdurchsatz zum Brenner 1 und wirkt dadurch als Zirkulationssperre beziehungsweise -drossel.

Bei allgemeiner Wärmeanforderung, sei es einer Heizungswasser- oder Brauchwasseranforderung, wird der Gleichstrommagnet 18 erregt und zieht den Ventilkörper 14 gegen die Wirkung der Verschließfeder 17 gegen den von außen einstellbaren Anschlag 20.

Diese Einstellbarkeit ermöglicht eine nachträgliche Justierung der Vorrichtung am Einbauort. Durch Auswahl der Verschließfeder 17 und/oder des Gleichstrommagneten 18 ist auch eine unterschiedliche Bemessung des Verbrennungsluftdurchsatzes für Heizungs- oder Brauchwasserbetrieb möglich.

## Patentansprüche

1. Heizgerät mit einer Vorrichtung zur Steuerung des Durchsatzes der Verbrennungsluft innerhalb eines Kanals (10) zur Führung der Verbrennungsluft zu einem mit einem Brennstoff-Luft-Gemisch gespeisten Gebläsebrenner (1), wobei der Kanal (10) oberhalb der Brennkammer (2) des Heizgerätes und einer Abgashaube (6) des Gebläsebrenners sowie innerhalb eines technisch dichten Gehäuses (21) angeordnet ist und die Vorrichtung ein im Kanal (10) angeordnetes Ventil mit einem Ventilkörper (14) und einem Ventilsitz (13) aufweist, das durch eine Luftdruckdifferenz gesteuert wird, so daß es in Betriebspausen selbsttätig schließt und nur bei Wärmeanforderung öffnet, dadurch gekennzeichnet, daß
(I) ein Wärmetauscher (3) zwischen der Brennkammer (2) und dem Kanal (10) angeordnet ist,
(ii) das technisch dichte Gehäuse (21) das Heizgerät umschließt und eine Decke (4) aufweist, unterhalb der der Kanal (10) verläuft,
(iii) das Ventil eine den Ventilkörper (14) auf dem Ventilsitz vorspannende Ventilschließfeder (17) aufweist, wobei als Ventilsitz eine Ausnehmung (13) des Kanals (10) dient, die dem Ventilkörper (14) und der Ventilschließfeder (17) koaxial gegenüberliegt und
(iv) die Ausnehmung (13) Teil eines Differenzdruckwächters (16) ist, der einen Stellmagneten (18) des Ventilkörpers (14) ansteuert.

2. Heizgerät nach Anspruch 1, dadurch gekennzeichnet, daß dieser Kanal (10) von der Abgasführung (7) des Gebläsebrenners (1) durchquert ist.

3. Heizgerät nach Anspruch 2, gekennzeichnet durch eine die Abgasführung (7) mit Abstand umschließende Manschette (5), die den Einlaß für die Verbrennungsluft bildet.

4. Heizgerät nach einem der Ansprüche 1 bis 3, dadurch gekennzeichnet, daß der Kanal (10) zwischen dem Einlaß für die Verbrennungsluft und der den Auslaß der Verbrennungsluft zum Brenner (1) bildenden Ausnehmung (13) einen Staubfilter (15) enthält.

5. Heizgerät nach Anspruch 4, dadurch gekennzeichnet, daß an dieser Decke (4) sowohl die den Einlaß der Verbrennungsluft bildende und die Abgasführung (7) umschließende Manschette (5) als auch die Halterung (19) des den Verbrennungsluftdurchsatz steuernden Ventiles (13, 14) befestigt ist.

## Claims

1. A heating appliance comprising an apparatus for colltrolling the flow rate of the combustion air in a duct (10) for supplying the combustion air to a fan-assisted burner (1), which is supplied with a fuel-air mixture, wherein the duct (10) is disposed in a housing (21), which is tight for technical purposes and extends above the combustion chamber (2) of the heating appliance and an exhaust gas hood (6) of the fan-assisting burner, and the apparatus comprises a valve, which is disposed in the duct (10) and comprises a valve member (14) and a valve seat (13) and is controlled by a differential air pressure to automatically close when the appliance is turned off and to open only in response to a heat demand, characterized in that
(i) a heat exchanger (3) is provided between the combustion chamber (2) and the duct (10),
(ii) the housing (21) which is tight for technical purposes encloses the heating appliance and comprises a top wall (4) above the duct (10),
(iii) the valve comprises a closing spring (17), which biases the valve member (14) to the valve seat, and the valve seat is constituted by an aperture (13), which is formed in the duct (10) and coaxially faces the valve member (14) and the valve-closing spring (17), and
(iv) the aperture (13) constitutes a part of a differential pressure detector (16), which controls a solenoid (18) for actuating the valve member (14).

2. A heating appliance according to claim 1, characterized in that the exhaust gas duct (7) associated with the fan-assisted burner (1) extends transversely through said duct (10).

3. A heating appliance accordint to claim 2, characterized by a collar (5), which is spaced around the exhaust gas duct (7) and constitutes the inlet for the combustion air.

4. A heating appliance according to any of claims 1 to 3, characterized in that the duct (10) contains a dust filter (15) between the inlet for the combustion air and the aperture (13), which constitutes an outlet for the combustion air flowing to the burner (1).

5. A heating appliance according to claim 4, characterized in that the collar (5), which constitutes the inlet for the combustion air and surrounds the exhaust gas duct (7), and the holder (19) for the valve (13, 14) for controlling the flow rate of the combustion air, are secured to said top wall (4).

## Revendications

1. Appareil de chauffage avec un dispositif commandant le débit d'air de combustion dans une conduite (10) canalisant cet air vers un brûleur (1) alimenté en un mélange air-combustible, conduite disposée au-dessus de la chambre de combustion (2) de l'appareil de chauffage et d'une hotte d'évacuation (6) du brûleur, à l'intérieur d'une boîte (21) sensiblement étanche, le dispositif comprenant une soupape disposée dans la conduite (10) et se composant d'un obturateur (14) et d'un siège (13) et commandée en fonction d'une différence de pression de sorte qu'elle soit fermée automatiquement pendant les arrêts de l'appareil et s'ouvre seulement en cas d'appel de chaleur, caractérisé par le fait que
(I) un échangeur de chaleur (3) est disposé entre la chambre de combustion (2) et la conduite (10),
(II)la boîte (21) étanche sensiblement renferme l'appareil de chauffage et comprend un plafond (4), sous lequel est placée la conduite (10),
(III) la soupape comprend un ressort (17) appliquant l'obturateur (14) sur le siège formé par un orifice (13) pratiqué dans la conduite (10) et disposé coaxialement audit obturateur (14) et au ressort (17),
(IV) l'orifice (13) fait partie d'un contrôleur de pression différentielle (16) qui agit sur un électro-aimant (18) commandant l'obturateur (14).

2. Appareil de chauffage suivant la revendication 1, caractérisé par le fait que la conduite (10) est percée par le tuyau d'évacuation des gaz brûlés (7) du brûleur (1).

3. Appareil de chauffage suivant la revendication 2, caractérisé par une manchette (5) entourant à une certaine distance le tuyau d'évacuation (7) et qui forme l'entrée de l'air de combustion.

4. Appareil de chauffage suivant l'une des revendications 1 à 3, caractérisé par le fait que la conduite (10) comporte entre l'entrée d'air de combustion et la sortie d'air vers le brûleur (1), soit l'orifice (13), un filtre à air (15).

5. Appareil de chauffage suivant la revendication 4, caractérisé par le fait que le plafond (4) porte aussi bien la manchette (5) formant l'entrée d'air de combustion et entourant le tuyau d'évacuation (7) que la fixation (19) de la soupape (13, 14) réglant le débit d'air de combustion.
